# EUROPÄISCHE PATENTSCHRIFT

(11) **EP 1 901 988 B1**
(45) Veröffentlichungstag und Bekanntmachung des Hinweises auf die Patenterteilung: **28.10.2009**
(21) Anmeldenummer: 06754017.9
(22) Anmeldetag: 31.05.2006
(51) Int. Cl.: B66D 1/38, B66D 1/26

(54) **SEILWINDE**
CABLE WINCH
TREUIL A CABLE

(30) Priorität: 31.05.2005 DE 102005024863
(43) Veröffentlichungstag der Anmeldung: 26.03.2008
(73) Patentinhaber: Waagner-Biro Austria Stage Systems AG, 1220 Wien (AT)
(72) Erfinder: TOBER, Herbert, A-2104 Spillern (AT)
(74) Vertreter: Miksovsky, Alexander
(86) Internationale Anmeldenummer: PCT/EP2006/005198
(87) Internationale Veröffentlichungsnummer: WO 2006/128691

(56) Entgegenhaltungen:
- EP-A- 1 057 778
- WO-A-2004/056690
- DE-C2- 19 851 708

## Beschreibung

Die Erfindung betrifft eine Seilwinde gemäß dem Oberbegriff des Patentanspruchs 1.

Seilwinden werden in zahlreichen Anwendungsfeldern eingesetzt, die von Einsätzen bei Abschleppdiensten bis zu sol chen beim Segelflug reichen. Speziell finden sie auch als Fördertechnik-Hebezeuge, bei Veranstaltungen und in der Bühnentechnik Verwendung.

Eine herkömmliche Seilwinde für diesen Einsatz besteht aus einer Seiltrommel, auf die ein Seil oder eine ganze Anzahl von Seile in einer oder mehreren Lagen aufgewickelt ist. Die Seiltrommel ist dabei um eine Trommelachse drehbar gelagert, die von einem Rahmen oder Träger gehalten wird, der zumeist am Boden befestigt ist. Ein neben oder in der Seiltrommel angeordneter Antrieb, in der Regel ein Elektromotor, dreht die Seiltrommel über ein entsprechendes Getriebe und bewegt somit eine an dem Seil befestigte Last, indem das Seil abgewickelt oder aufgewickelt wird.

Das Abwickeln und Aufwickeln des Seiles erfolgt häufig auch unter Verwendung von zusätzlichen Einrichtungen, die für eine regelmäßige Wicklung sorgen. Die Seiltrommel kann zusätzlich mit einer Bremse zum Stillstand gebracht werden, um einen Absturz der Last bei Ausfall des Motors zu verhindern. Dies gilt insbesondere zur Sicherung im Bühnen- und Veranstaltungsbereich, wo die Bremse zur weiteren Sicherheit als Doppelbremse ausgelegt ist.

Für das Heben bzw. Ziehen von Lasten ist es sehr oft erforderlich, daß die Last während der Hubbewegung nicht orthogonal zum Seil wandert. Dies kann auf verschiedene Arten erreicht werden.

So können einsträngige oder mehrsträngige Seilwinden in Kombination mit einer fest positionierten Seilrolle verwendet werden, wobei dann die Seilrolle zur Seiltrommel einen ausreichen großen Abstand haben muß, um ein störungsfreies und normkonformes Wickeln des Seiles an der Seiltrommel sicherzustellen.

Auch werden mehrsträngige Seilwinden mit direktem Seilabgang in Kombination mit einer Unterflasche verwendet, wobei je zwei Seilstränge gegengleich gewickelt werden. Somit ändert die Last trotz der durch das Wickeln entstehenden Schrägzüge ihre Position orthogonal zur Hubrichtung nicht.

Bei einsträngigen sowie mehrsträngigen Seilwinden mit Verfahreinrichtung und direktem Seilabgang können die Seilwinden pro Wickelgang um die entsprechende Wickelsteigung verschoben werden, so daß insgesamt der Seilabgang und somit die Last in ihrer Position senkrecht zur Hubrichtung bleibt.

Schließlich können auch einsträngige sowie mehrsträngige Seilwinden verwendet werden, bei denen die Seilrollen bzw. Seilwalzen der Wickeleinrichtung pro Wickelgang um die entsprechende Wickelsteigung verschoben werden. Dabei wird also nicht die ganze Seilwinde, sondern lediglich die Seilrolle innerhalb der Seilwinde verschoben, so daß insgesamt der Seilabgang und damit die Last in ihrer Position senkrecht zur Hubrichtung bleibt.

Wenn eine Ausführungsform mit einem vertikalen Seilabgang auch horizontal verfahren werden soll, um entweder die Last zu verschieben oder um das Hebezeug an unterschiedlichen Positionen einsetzen zu können, so wird dies auf zweierlei Weisen erreicht:
Entweder ist ein am Boden stehendes oder an der Decke hängendes Fahrwerk mit mehr als zwei Rollen bzw. Führungen vorgesehen, oder aber ein Unterflanschfahrwerk. Das Verfahren unter Verwendung eines Unterflanschfahrwerk gilt als wirtschaftlich vorteilhaft und wird daher von den Herstellern von Standardhebezeugen, wie z. B. Kettenzügen und Seilwinden weitgehend eingesetzt.

Nachteilig ist bei herkömmlichen Anordnungen, daß die Seilwinde dabei die als Fahrbahn dienenden Profile häufig ungleichmäßig belasten und somit der Einsatz von verdreh- bzw. verwindungssteifen Profilen erforderlich ist bzw. die Ausführung des Fahrbahnträgers in Form eines I-profils nicht möglich ist.

Seilwinden gemäß den obigen Beispielen mit einem vertikalen Seilabgang erfordern außerdem bei der Aufstellung am Boden im Betrieb aufgrund des erforderlichen Abstandes zwischen der Seiltrommel einerseits und der Seilrolle andererseits eine relativ große Aufstandsfläche, so daß eine enge Anordnung der einzelnen Hebezeuge nicht möglich ist.

Aus der WO 2004/056690 ist eine Seilwinde der eingangs genannten Art bekannt geworden, wobei eine horizontal angeordnete Seilwinde vorgesehen ist, von welcher über eine Vielzahl von Umlenkrollen das Seil sowie ein am Ende befestigter Seilhaken zu einem Schwerkraftmittelpunkt geführt sind, um keine Last bzw. Belastung in einem horizontalen Zustand aufzuweisen.

Aufgabe der Erfindung ist es daher, eine Seilwinde mit punktförmigem im wesentlichen vertikalen Seilabgang anzugeben, die kompakt ausgebildet werden kann und sich bei möglichst geringer Belastung des Fahrwerks verfahren läßt.

Diese Aufgabe wird gemäß der Erfindung in vorteilhafter Weise gelöst durch eine Seilwinde mit den Merkmalen des Unabhängigen Anspruchs 1. Vorteilhafte Weiterbildungen der erfindungsgemäßen Seilwinde sind in den abhängigen Ansprüchen angegeben.

Die erfindungsgemäße Seilwinde bietet den Vorteil, daß sich der Schwerpunkt der Seilwinde aus Eigengewicht und Nutzlast, unabhängig von der angehängten Last und der Laststellung, im wesentlichen nur durch das Eigengewicht des zu wickelnden Seiles ändert. Dadurch, daß die Seilführungseinrichtung eine Wickeleinrichtung mit einer Umlenkrolle aufweist, die das Seil auf den Abgangspunkt für den vertikalen Seilabgang führt, sorgt die Seilführungseinrichtung zur Fixierung des Abgangspunktes für den vertikalen Seilabgang und gleichzeitig für eine gleichmäßige Wicklung des Seiles. Dabei ist eine besonders kompakte Bauweise möglich, wobei die Wicklungseinrichtung beide Aufgaben übernehmen kann.

Bei der erfindungsgemäßen Seilwinde sind vorteilhafterweise keine sperrigen Seilrollen erforderlich, die ein enges Aufstellen behindern würden. Zudem kann die im Hinblick auf die wirkenden Kräfte kompensierte Anordnung der Elemente der Seilwinde verhindern, daß die Aufhängung und insbesondere die gegenüber Torsion weichen, als Fahrbahn dienenden I-Profile eines Unterflanschfahrwerks verdreht werden, was sonst zu einer Behinderung des Betriebes und zu Beschädigungen führen kann.

Die vertikale Anordnung der Seiltrommel hat unabhängig von der ausbalancierten Anordnung den Vorteil, daß bei einem kleinen Seiltrommel-Durchmesser das Eigengewicht der Seiltrommel und der Antriebskomponenten, insbesondere des Getriebes, gering ist und daß durch die vertikale Anordnung der Seiltrommel dennoch die Bodenaufstandsfläche kompakt ist. Somit kann bei dieser für mobile Punktzugwinden neuartigen Bauweise eine kompakte und leichte Seilwinde realisiert werden.

Der erfindungsgemäßen Lösung liegt dabei der Gedanke zugrunde, insbesondere auf den Schwerpunkt der Seilwinde zu achten und diesen in geeigneter Weise vorzugeben. Dieser Schwerpunkt von Eigengewicht und Nutzlast soll sich nämlich unabhängig von der Last und der Laststellung im wesentlichen nur durch das Eigengewicht des zu wickelnden Seiles ändern. Dies gilt zumindest in einer Richtung quer zu einer darüber befindlichen I-Träger-Längsachse.

Damit die Räder eines darüber angeordneten Unterflaschenlaufwerkes bei allen Lastkombinationen auch einigermaßen gleichmäßig beansprucht werden, soll sich der Schwerpunkt auch in der Längsrichtung des 1-Träger kaum verlagern. Auf diese Weise ist eine gleichmäßige Radlastverteilung des Fahrwerks im Betrieb an einem I-Träger-Untergurtfahrwerk sowie ein sicherer Betrieb bei kleiner Bodenaufstandsfläche möglich.

Eine solche Bauform der erfindungsgemäßen Seilwinde mit nahezu unverändertem Schwerpunkt ermöglicht auch im horizontal nicht verschiebbaren Einsatz, also ohne ein Fahrwerk, eine einfache, wirtschaftliche und aufhängbare Montage des Hebezeuges, da in die Tragkonstruktion keine bzw. zumindest nahezu keine Momente ein geleitet werden. Dies ermöglicht ferner eine kompakte Ausführung des Hebezeuges mit einer sehr kleinen Aufstandsfläche bei stehendem Betrieb.

Wenn in diesem Zusammenhang gesagt ist, daß der Schwerpunkt im wesentlichen in der Achse des Abgangspunktes für den vertikalen Seilabgang liegt, so ist damit berücksichtigt, daß eine vollständige Kompensation der Querkräfte zwar angestrebt wird, dies aber in der Praxis kaum erreichbar ist. Dies liegt darin, daß das Seil im Betrieb unterschiedlich stark von der Seiltrommel abgewickelt bzw. auf diese aufgewickelt wird und sein Eigengewicht auch eine Rolle spielt.

Dieses Eigengewicht ist aber im Verhältnis zu dem Gesamtgewicht der anderen Komponenten prozentual relativ klein. Wenn keine schwankenden Lasten vorhanden sind und ein vorgegebener Aufwicklungszustand des Seiles vorliegt, so kommt man dem Idealzustand sehr nahe, daß keine Momente von der Seilwinde auf das entsprechende Fahrwerk ausgeübt werden.

In weiterbildung der erfindungsgemäßen Seilwinde ist daher vorgesehen, daß die Anordnung der Elemente der Seilwinde an der Tragkonstruktion so vorgesehen ist, daß bei einem vorgegebenen Aufwicklungszustand, beispielsweise bei einem halb aufgewickelten Seil, die Gewichtskraft-Komponenten der Elemente orthogonal zur Achse des Abgangspunktes für den vertikalen Seilabgang vollständig kompensiert sind.

Dieser Anordnung liegt die Überlegung zugrunde, daß die verschiedenen Betriebsstellungen der Seilwinde sich in der Nähe des Aufwicklungszustandes abspielen werden, in welchem das Seil halb auf der Seiltrommel aufgewickelt ist.

Zweckmäßigerweise ist bei der erfindungsgemaßen Seilwinde die gemeinsame Tragkonstruktion an ihrer Oberseite mit min destens einer Aufhängelasche versehen, deren Bohrung zur Aufnahme einer Aufhängeeinrichtung auf der Achse des vertikalen Seilabgangs liegt. Auf diese Weise werden die Gewichtskomponenten der ausbalancierten Seilwinde an einer besonders geeigneten Stelle aufgenommen.

Bei einer abgewandelten Ausführungsform der erfindungsgemäßen Seilwinde weist die Tragkonstruktion mehrere Aufhängelaschen an ihrer Oberseite auf, wobei deren Bohrungen zur Aufnahme von Aufhängeeinrichtungen so angeordnet sind, daß die Seilwinde unabhängig von der Last und der Laststellung zumindest um eine Achse, insbesondere die I-Träger-Längsachse ausbalanciert ist. Vorzugsweise werden die Bohrungen symmetrisch zur Achse des vertikalen Seilabganges liegen.

Auch bei dieser Ausführungsform können aufgrund der ausbalancierten Anordnung der Seilwinde die entsprechenden Kräfte besonders gleichmäßig von einer Aufhängeeinrichtung für die Seilwinde aufgenommen werden.

Weiters kann die Seiltrommel im Betrieb horizontal angeordnet sein, wobei die Seilführungseinrichtung eine Wickeleinrichtung sowie mindestens eine Umlenkrolle aufweist, die das Seil auf den Abgangspunkt für den vertikalen Seilabgang führen.

Die Erfindung wird nachstehend, auch hinsichtlich weiterer Merkmale und Vorteile, anhand der Beschreibung von Ausführungsbeispielen und unter Bezugnahme auf die beiliegenden Zeichnung näher erläutert. Figur 1 zeigt die erfindungsgemäße Seilwinde mit vertikal angeordneter Seiltrommel.

Wie in Figur 1 dargestellt, weist die Seilwinde eine Seiltrommel 1 sowie eine Antriebseinheit 4 für die Seiltrommel 1 auf, wobei die Seiltrommel 1 ein aufwickelbares Seil 12 sowie eine Seilführungseinrichtung für das Seil 12 besitzt, die im Betrieb dafür sorgt, daß ein im wesentlichen vertikaler Seilabgang 9 an einem festen Abgangspunkt erhalten wird.

Die Seiltrommel 1 ist in einer einheitlichen Tragkonstruktion 6 in Form eines Gestells oder eines Rahmens drehbar gelagert. An dem einen Ende der Seiltrommel 1 erkennt man die Antriebseinheit 4, die beispielsweise in Form eines Aufsteckgetriebes mit Motor, Bremse und Geber ausgebildet ist. Das am Antrieb anstehende Drehmoment wird über eine Drehmomentenstütze, welche mit einer elektronischen Lastmeßeinrichtung versehen sein kann, in den Rahmen 6 eingeleitet. Weitere Einzelheiten eines derartigen Antriebs sind im vorliegenden Fall nicht von Bedeutung und dem Fachmann auf dem einschlägigen Gebiet geläufig.

Nachstehend wird die oben erwähnte Seilführungseinrichtung für das Seil 12 näher erläutert. An einer parallel zur Achse der Seiltrommel 1 verlaufenden Führung 3 wird über eine zu der Drehzahl der Seiltrommel 1 synchron laufende Spindel eine Wickeleinrichtung 2 synchron zum Seilabgang an der Seiltrommel 1 bewegt. Die Wickeleinrichtung 2 mit der Führung 3 sorgt somit in bekannter Weise für eine gleichmäßige Wicklung des Seiles 12 auf die Seiltrommel 1 bzw. Abwicklung von der Seiltrommel 1.

Gemäß Figur 1 ist die Seiltrommel 1 vertikal angeordnet. Die Wickeleinrichtung 2 wird synchron mit dem Seilabgang an der Seiltrommel 1 in der Führung 3 geführt, um das Seil auf einen punktförmigen Seilabgang 9 umzulenken. Unter punktförmigem Seilabgang ist zu verstehen, daß der Seilabgang im Betrieb nicht wandert, insbesondere sich während des Wickelvorganges nicht orthogonal zu der senkrechten Hubrichtung verschiebt.

Die Antriebseinheit 4 wirkt an dem einen Ende der Antriebswelle der Seiltrommel 1 und erzeugt um den Seilabgang 9 ein Gegenmoment zu dem Eigengewicht der Seiltrommel 1. Eine Steuerungseinrichtung 7 ist in diesem Falle neben der Seiltrommel 1 vorgesehen und so angeordnet, daß das Eigengewicht bezogen auf den punktförmigen Seilabgang 9 ausgeglichen ist. An der Unterseite des Rahmens 6 erkennt man bei dem Bezugszeichen 8 eine Bodenaufstandsfläche bzw. Bodenaufstandsfüße, die nicht näher dargestellt sind.

Der wesentliche Aspekt besteht darin, daß die Gewichte sämtlicher Elemente der Seilwinde, also der Seiltrommel 1, der Antriebseinheit 4 und der Steuerungseinrichtung 7 sowie etwaiger weiterer Komponenten der Seilwinde um die Achse des im wesentlichen vertikalen Seilabganges 9 derart symmetrisch verteilt sind, daß der Schwerpunkt in der Ebene der Seilachse des Seilabganges 9 liegt bzw. in der Seilachse des Seilabganges 9 selbst liegt.

Dann wirken im Betrieb der Seilwinde zumindest quer zu einem eventuell darüber angeordneten Fahrbahnträger nämlich ausschließlich Kräfte in Lastrichtung, während Querkräfte oder Momente, welche die Aufhängung oder eine für die Seilwinde vorgesehene Fahrbahn beeinträchtigen könnten, nicht mehr auftreten. Wie bereits erwähnt, ist dies in der Praxis in guter Näherung zu erreichen, wobei geringfügige Ungleichmäßigkeiten in der Praxis aufgrund des Eigengewichtes des Seiles 12 auftreten können. Dies hängt davon ab, wie groß der Gewichtsanteil des Seiles 12 ist, das auf der Seiltrommel 1 aufgewickelt bzw. von dieser abgewickelt ist.

Die Eigenbewegung der Wickeleinrichtung 3 synchron zur Wicklung ist bei der Wicklung nicht störend, weil sie in der Zugrichtung erfolgt und daher ohne weitere Einrichtungen den vertikalen Seilabgang 9 an einer festen Stelle beläßt.

An dem Grundsatz und den Vorteilen der Anordnung, bei der die Schwerkraftkomponenten der Elemente der Seilwinde kompensiert werden, ändert sich dadurch natürlich nichts. Es müssen lediglich die Seiltrommel, die Antriebseinheit 4, die Steuerungseinrichtung 7 sowie etwaige weitere Elemente der Seilwinde entsprechend der veränderten Position und Stellung der Seiltrommel 1 angepaßt werden, um die erforderliche Kompensation und den gewünschten Schwerpunkt zu erhalten.

Gemäß Figur 1 erkennt man an der Oberseite der Tragkonstruktion 6 eine schematisch angedeutete Lasche 5 mit einer Bohrung, die dazu dient, eine Aufhängeeinrichtung für die Seilwinde aufzunehmen. Man erkennt, daß diese Bohrung in der vertikalen Achse des Seilabganges 9 liegt, um die hinsichtlich der Schwerkraftkomponenten ausbalancierte Seilwinde aufzunehmen und gegebenenfalls aufzuhängen.

Bei einer nicht dargestellten Ausführungsform einer derartigen Seilwinde können auch mehrere derartige Laschen 5 an der Oberseite der Tragkonstruktion 6 vorgesehen sein, die mit entsprechenden Durchgangsbohrungen ausgebildet sind, welche zur Aufnahme einer Aufhängeeinrichtung dienen. Derartige Bohrungen werden dann so angeordnet, daß zumindest in einer Richtung die Seilwinde unabhängig von der Last und der Laststellung ausbalanciert ist.

Zweckmäßigerweise werden die Bohrungen symmetrisch zu der Achse des vertikalen Seilabganges 9 angebracht, damit bei der Aufhängung der Seilwinde wiederum die hinsichtlich der Schwerkraftkomponenten symmetrische bzw. ausbalancierte Anordnung nicht gestört wird und die wirkenden Lasten gleichmäßig aufgenommen werden können.

Bei sämtlichen vorstehend beschriebenen Ausführungsformen der Seilwinde kann, um die Variationen durch das Eigengewicht des Seiles 12 in verschiedenen Abwicklungszuständen zumindest teilweise zu berücksichtigen, das Gleichgewicht auf einen festgelegten Abwicklungszustand ausgerichtet werden. Trägt eine Seilwinde im Betrieb beispielsweise hauptsächlich Lasten in einer bestimmten Nutzhöhe, so kann es vorteilhaft sein, die Seilwinde von vornherein so auszulegen, daß bei dieser (durchschnittlichen) Höhe auch das Eigengewicht des Seiles 12 ausgeglichen ist.

Somit wird das Steil 12 von der Wickeleinrichtung 2 direkt über entsprechende Umlenkrollen zum punktförmigen, vertikalen Seilabgang 9 geführt, so daß der Seilabgang 9 während des Wickelvorgangs nicht orthogonal zur Hubrichtung wandert.

Sämtliche Komponenten der Seilwinde, einschließlich der erforderlichen Elektronik und Steuerung sind so angeordnet, daß der Schwerpunkt aller Bauteile, abgesehen von dem Eigengewicht des zu wickelnden Seiles 12 im wesentlichen um den vertikalen Seilabgang 9 ausgeglichen sind. Damit werden die einleitend beschriebenen Vorteile gemäß der Erfindung bei sämtlichen Ausführungsformen erreicht.

### Bezugszeichen

- 1: Seiltrommel
- 2: Wickeleinrichtung
- 3: Führung der Wickeleinrichtung
- 4: Antriebseinheit
- 5: Lasche mit Bohrung
- 6: Tragkonstruktion
- 7: Elektronik und Steuerung
- 8: Bodenaufstandsfläche
- 9: Seilabgang
- 10: Umlenkrolle
- 11: Umlenkrolle
- 12: Seil

## Patentansprüche

1. Seilwinde, mit einer Seiltrommel (1) und mit einer Antriebseinheit (4) für die Seiltrommel (1), wobei die Seilwinde ein aufwickelbares Seil (12) sowie eine Seilführungseinrichtung (2, 3, 10, 11) aufweist, die im Betrieb dafür sorgt, daß der Seilabgang (9) in einem festen Abgangspunkt gehalten wird, wobei die Komponenten der Seilwinde, insbesondere die Seiltrommel (1) und die Antriebseinheit (4) an einer gemeinsamen Tragkonstruktion (6) angebracht und relativ zu dem festen Abgangspunkt derart angeordnet sind, daß sich die von ihnen ausgeübten Schwerkräfte zumindest in einer Achse orthogonal zur Richtung des im wesentlichen vertikalen Seilabgangs (9) kompensieren, **dadurch gekennzeichnet, daß** die Seilführungseinrichtung (2, 3) eine Wickeleinrichtung (2) mit einer Umlenkrolle aufweist, die das Seil auf den Abgangspunkt für den vertikalen Seilabgang (9) führt und daß die Seiltrommel (1) im Betrieb vertikal angeordnet ist.

2. Seilwinde nach Anspruch 1, **dadurch gekennzeichnet, daß** die Anordnung der Elemente der Seilwinde an der Tragkonstruktion (6) so vorgesehen ist, daß der Schwerpunkt der Seilwinde im Betrieb im wesentlichen in der Achse des vertikalen Seilabgangs (9) liegt.

3. Seilwinde nach Anspruch 1 oder 2, **dadurch gekennzeichnet, daß** die Anordnung der Elemente der Seilwinde an der Tragkonstruktion (6) so vorgesehen ist, daß bei einem vorgegebenen Aufwicklungszustand, insbesondere bei einem halb aufgewickelten Seil (12), die Gewichtskraft-Komponenten der Elemente orthogonal zur Achse des Abgangspunktes um den vertikalen Seilabgang (9) vollständig kompensiert sind.

4. Seilwinde nach einem der Ansprüche 1 bis 3, **dadurch gekennzeichnet, daß** die Tragkonstruktion (6) an ihrer Oberseite mindestens eine Aufhängelasche (5) aufweist, deren Bohrung zur Aufnahme einer Aufhäigaeinrichtung auf der Achse des vertikalen Seilabganges (9) liegt.

5. Seilwinde nach Anspruch 4, **dadurch gekennzeichnet, daß** bei einer Tragkonstruktion (6) mit mehreren Aufhängelaschen (5) deren Bohrungen so angeordnet sind, daß die Seilwinde unabhängig von der Last und der Laststellung um eine Achse ausbalanciert ist.

6. Seilwinde nach Anspruch 4, **dadurch gekennzeichnet; daß** bei einer Tragkonstruktion (6) mit mehreren Aufhängelaschen (5) deren Bohrungen zur Aufnahme von Aufhängeeinrichtungen symmetrisch zur Achse des vertikalen Seilabgangs (9) liegen.

## Claims

1. A cable winch including a cable drum (1) and a drive unit (4) for the cable drum (1), wherein the cable winch includes a coilable cable (12) as well as a cable guide means (2, 3, 10, 11) which, in operation, causes the cable pay-off (9) to be held in a fixed pay-off point, wherein the components of the cable winch, in particular the cable drum (1) and the drive unit (4), are attached to a common supporting structure (6) and arranged relative to the fixed pay-off point in a manner that the gravities exerted by them are compensated at least in an axis extending orthogonally to the direction of the substantially vertical cable pay-off (9), **characterized in that** the cable guide means (2, 3) comprises a coiling means (2) including a deflection pulley, which guides the cable onto the pay-off point for the vertical cable pay-off (9), and that the cable winch (1) is vertically arranged in operation.

2. A cable winch according to claim 1, **characterized in that** the arrangement of the elements of the cable winch on the supporting structure (6) is provided such that the centre of gravity of the cable winch, in operation, is located substantially within the axis of the vertical cable pay-off (9).

3. A cable winch according to claim 1 or 2, **characterized in that** the arrangement of the elements of the cable winch on the supporting structure (6) is provided such that, in a pregiven coiling state, in particular with a half-coiled cable (12), the weight-force components of the elements orthogonal to the axis of the pay-off point about the vertical cable pay-off (9) are fully compensated.

4. A cable winch according to any one of claims 1 to 3, **characterized in that** the supporting structure (6), on its upper surface, comprises at least one suspension lug (5), whose bore for receiving a suspension means is located on the axis of the vertical cable pay-off (9).

5. A cable winch according to claim 4, **characterized in that**, with a supporting structure (6) having several suspension lugs (5), the bores of the latter are arranged such that the cable winch is balanced about an axis irrespectively of the load and the load position.

6. A cable winch according to claim 4, **characterized in that**, with a supporting structure (6) having several suspension lugs (5), the bores of the latter for receiving suspension means are located symmetrically to the axis of the vertical cable pay-off (9).

## Revendications

1. Treuil à câble, avec un tambour à câble (1) et avec une unité d'entraînement (4) pour le tambour à câble (1), dans lequel le treuil à câble présente un câble (12) enroulable ainsi qu'un dispositif de guidage de câble (2, 3, 10, 11) qui veille en fonctionnement à ce que le départ de câble (9) soit maintenu dans un point de départ fixe, dans lequel les composants du treuil à câble, en particulier le tambour à câble (1) et l'unité d'entraînement (4) sont montés sur une construction porteuse (6) commune et sont disposés par rapport au point de départ fixe de sorte que les forces de gravité exercées par ceux-ci se compensent au moins dans un axe orthogonalement à la direction du départ de câble (9) essentiellement vertical, **caractérisé en ce que** le dispositif de guidage de câble (2, 3) présente un dispositif d'enroulement (2) avec une poulie de renvoi qui guide le câble sur le point de départ pour le départ de câble vertical (9) et **en ce que** le tambour à câble (1) est disposé verticalement en fonctionnement.

2. Treuil à câble selon la revendication 1,
**caractérisé en ce que** la disposition des éléments du treuil à câble sur la construction porteuse (6) est prévue de sorte que le barycentre du treuil à câble se trouve en fonctionnement essentiellement dans l'axe du départ de câble (9) vertical.

3. Treuil à câble selon la revendication 1 ou 2, **caractérisé en ce que** la disposition des éléments du treuil à câble sur la construction porteuse (6) est prévue de sorte que dans un état d'enroulement prescrit, en particulier lorsque le câble (12) est à moitié enroulé, les composantes de force massique des éléments soient totalement compensées orthogonalement à l'axe du point de départ autour du point de départ (9) vertical.

4. Treuil à câble selon l'une quelconque des revendications 1 à 3, **caractérisé en ce que** la construction porteuse (6) présente sur son dessus au moins une éclisse de suspension (5), dont le perçage pour le logement d'un dispositif de suspension se trouve sur l'axe de départ de câble (9) vertical.

5. Treuil à câble- selon la revendication 4, **caractérisé en ce que** pour une construction porteuse (6) avec plusieurs éclisses de suspension (5), ses perçages sont disposés de sorte que le treuil à câble soit équilibré indépendamment de la charge et de la position de charges autour d'un axe.

6. Treuil à câble selon la revendication 4,
**caractérisé en ce que** pour une construction porteuse (6) avec plusieurs éclisses de suspension (5), ses perçages pour le logement de dispositifs de suspension sont symétriques à l'axe du départ de câble (9) vertical.
